# EUROPÄISCHE PATENTSCHRIFT

(11) **EP 0 654 551 B1**
(45) Veröffentlichungstag und Bekanntmachung des Hinweises auf die Patenterteilung: **19.02.1997**
(21) Anmeldenummer: 94111032.2
(22) Anmeldetag: 15.07.1994
(51) Int. Cl.: D01H 4/08

(54) **Offenend-Spinnvorrichtung**
Open-end spinning device
Métier à filer à bout libre

(30) Priorität: 09.10.1993 DE 4334485
(43) Veröffentlichungstag der Anmeldung: 24.05.1995
(73) Patentinhaber: W. SCHLAFHORST AG & CO., D-41061 Mönchengladbach (DE)
(72) Erfinder: Wassenhoven, Heinz-Georg, D-41061 Mönchengladbach (DE)

(56) Entgegenhaltungen:
- DE-A- 3 705 479
- FR-A- 2 195 713

## Beschreibung

Die Erfindung betrifft eine Offenend-Spinnvorrichtung mit einem besaugten, nach vorne offenen Rotorgehäuse, einem innerhalb des Rotorgehäuses mit hoher Drehzahl umlaufenden Spinnrotor sowie einem Deckelelement zum Verschließen des Rotorgehäuses, wobei am Deckelelement ein den Mündungsbereich eines Faserleitkanals und eine Fadenabzugsdüse aufweisender, auswechselbarer Deckelfortsatz angeordnet ist.

Derartig aufgebaute OE-Spinnvorrichtungen sind beispielsweise durch die DE 36 36 182 A1 bekannt.

Bei solchen Spinnvorrichtungen wird das nach vorne offene Rotorgehäuse während des Spinnprozesses durch ein Deckelelement luftdicht verschlossen, das am Schwenkgehäuse der Spinnvorrichtung befestigt ist. Das Deckelelement ist von innen gegen das Schwenkgehäuse geschraubt. Im Schwenkgehäuse ist außerdem eine Faserbandauflöseeinrichtung mit einer Faserbandeinzugswalze, einer Auflösewalze und Teile eines Faserleitkanales angeordnet. Die Anordnung der umlaufenden Teile ist dabei so getroffen, daß sie beim Öffnen der Spinnvorrichtung außer Betrieb genommen beziehungsweise abgebremst werden.

Während des Betriebes, das heißt, bei zugeklapptem, eingerastetem Schwenkgehäuse liegt das Deckelelement mit einer ringförmigen Lippendichtung am Rotorgehäuse an und verschließt dieses luftdicht. Das Deckelelement reicht dabei mit einem Deckelfortsatz, der unter anderem den Mündungsbereich des Faserleitkanales aufweist, in den umlaufenden Rotor. Auf diese Weise ist gewährleistet, daß der Mündungsbereich des Faserleitkanales ausreichend nahe an der Fasergleitwand des Spinnrotors positioniert ist und die im Faserkanal herantransportierten Einzelfasern vorschriftsmäßig auf den Spinnrotor aufgespeist werden.

Wie beispielsweise aus der DE 37 05 479 A1 ersichtlich, weisen die auch als Faserkanalplatten bezeichneten Deckelelemente eine äußere Ringnut für ein Lippenelement sowie einen zentralen Deckelfortsatz auf. Im Deckelfortsatz ist neben dem Mündungsbereich des Faserleitkanales auch eine Gewindebohrung zum Befestigen einer Faserabzugsdüse angeordnet. Diese Deckelelemente, die in der Regel als Spritzgußteile gefertigt sind, haben sich in der Praxis zwar bewährt, sind in ihrer Fertigung allerdings relative aufwendig.

Da diese Faserkanalplatten, insbesondere die Deckelfortsätze auf einen bestimmten Rotordurchmesser abgestimmt sind, müssen, wenn zum Beispiel im Zuge eines Garnpartiewechsels ein Austausch der Spinnrotoren notwendig wird, oft auch die Deckelelemente mit ausgetauscht werden.

Es sind in der Vergangenheit verschiedene Versuche unternommen worden, den Einsatzbereich solcher Deckelelemente zu vergrößern beziehungsweise deren konstruktiven Aufbau zu vereinfachen. Die bislang bekannten Einrichtungen konnten sich jedoch in der Praxis nicht durchsetzen.

Durch das deutsche GM 78 20 853 ist es beispielsweise bekannt, ein Adapterstück einzusetzen, das bei Bedarf auf den Deckelfortsatz aufgeschoben werden kann. Auf diese Weise soll es ermöglicht werden, die erforderlichen Spinngeometrien, insbesondere den Abstand Faserleitkanalmündung/Fasergleitfläche auch bei einem Wechsel auf einen größeren Spinnrotor einzuhalten.

Es ist durch die DE-AS 21 30 582 und FR-A-2 195 713 weiter bekannt, das Rotorgehäuse durch ein Deckelelement zu verschließen, das über eine mittige Ausnehmung zur Aufnahme eines zylindrischen, kolbenartigen Einsatzteiles verfügt. Dieses Einsatzteil, das den Mündungsbereich des Faserleitkanales sowie einen zentralen Fadenabzugskanal aufweist, ist innerhalb dieser Ausnehmung durch eine radial angreifende Klemmschraube gehalten. Die konstruktive Ausbildung dieses zylindrischen Einsatzteiles ist allerdings nicht geeignet, eine zuverlässige Abdichtung des Rotorgehäuses zu gewährleisten.

Der Erfindung liegt ausgehend vom vorgenannten Stand der Technik die Aufgabe zugrunde, eine Abdeckung für ein Rotorgehäuse zu entwickeln, die kostengünstig zu fertigen und im Betrieb funktionssicher ist.

Diese Aufgabe wird erfindungsgemäß durch eine Vorrichtung gelöst, wie sie Gegenstand des Anspruches 1 ist.

Die bezüglich der Einbaurichtung des Deckelfortsatzes geneigt angeordneten Dichtflächen bieten in Verbindung mit axial wirkenden Befestigungsmitteln den Vorteil, daß im Faserkanalübergangsbereich ein luftdichter Anschluß der Faserkanalteile gewährleistet ist. Die lösbare Anordnung des Deckelfortsatzes innerhalb der Ausnehmung des Deckelelementes bietet außerdem den Vorteil, daß bei einem Garnpartienwechsel oder dergleichen nicht das gesamte Deckelelement, sondern nur der Deckelfortsatz gewechselt werden muß.

In bevorzugter Ausführungsform ist als Paßmittel ein Zylinderstift vorgesehen, der in eine Paßbohrung im Deckelelement eingelassen, in eine entsprechende Paßbohrung des Deckelfortsatzes faßt und dadurch die funktionsgerechte Einbaulage des Deckelfortsatzes gewahrleistet. Aufgrund dieser exakten, winkelgenauen Ausrichtung des Deckelfortsatzes ist sichergestellt, daß innerhalb des Faserleitkanales, insbesondere an der Übergangsstelle vom Deckelelement auf den Deckelfortsatz, keine den Fasertransport beeinträchtigenden Ansätze auftreten.

In weiterer Ausgestaltung der Erfindung ist vorgesehen, daß der Deckelfortsatz als rotationssymmetrisches Bauteil mit einer rückwärtigen, konischen Anlagefläche ausgebildet ist. Eine solche Ausführungsform ist insbesonders fertigungstechnisch sehr günstig. Es ist allerdings auch möglich, den Deckelfortsatz als pyramidenstumpfartiges Bauteil zu fertigen. In diesem Fall weist der Deckelfortsatz ebene Anlageflächen auf.

Die Festlegung des Deckelfortsatzes innerhalb der sich in Richtung Rotorgehäuse weitenden Aufnahme erfolgt durch in axialer Richtung wirksame Befestigungsmittel, beispielsweise durch Schraubbolzen. Diese Schraubbolzen durchgreifen das Deckelelement von außen und ziehen, wenn sie angedreht werden, die korrespondierenden Anlageflächen im Bereich des Faserleitkanalüberganges gegeneinander, so daß es zu einer luftdichten Anlage kommt.

Der Deckelfortsatz weist eine zentrale Durchgangsbohrung zur Aufnahme einer Fadenabzugsdüse auf. In diese Durchgangsbohrung mündet eine winklig angeordnete Gewindebohrung, die einen Gewindestift zum Festlegen der Fadenabzugsdüse aufnimmt. Vorzugsweise ist in Verlängerung dieser Gewindebohrung, im Bereich des Deckelelementes, eine Montageöffnung vorgesehen, die den Zugriff eines Werkzeuges auf den Gewindestift gestattet. Mittels eines geeigneten Werkzeuges, zum Beispiel eines Schraubendrehers, ist es damit möglich, die Fadenabzugsdüse auch dann zu wechseln, wenn der Deckelfortsatz noch eingebaut ist.

Weitere Einzelheiten der Erfindung sind einem nachfolgend anhand der Zeichnungen dargestellten Ausführungsbeispiel entnehmbar. Es zeigen:
- Fig. 1: eine Offenend-Spinnvorrichtung mit einem das Rotorgehäuse verschließenden Deckelelement sowie einem lösbar befestigten Deckelfortsatz,
- Fig. 2: das Deckelelement gemäß Fig. 1 in vergrößertem Maßstab,
- Fig. 3: eine Ansicht auf die Rückseite des erfindungsgemäßen Deckelfortsatzes,
- Fig. 4: den Deckelfortsatz gemäß Schnitt IV-IV der Fig. 3,
- Fig. 5: den Deckelfortsatz gemäß Schnitt V-V der Fig. 3,
- Fig. 6: den Deckelfortsatz gemäß Schnitt VI-VI der Fig. 3.

Die in Fig. 1 dargestellte OE-Spinnvorrichtung 1 weist, wie bekannt, ein Rotorgehäuse 2 auf, in dem ein Spinnrotor 3 mit hoher Drehzahl umläuft. Der Spinnrotor 3 ist dabei auf einer Stützscheibenlagerung 4 abgestützt und wird von einem Tangentialriemen 5 angetrieben.

Das nach vorne offene Rotorgehäuse 2 ist an eine Absaugeinrichtung 6 angeschlossen und wird während des Betriebes nach vorne durch ein Deckelelement 7 verschlossen, das um eine Schwenkachse 16 schwenkbar gelagert ist. Das Deckelelement 7 weist eine Faserbandauflöseeinrichtung 8 mit einer Auflösewalze 9, einer nicht näher dargestellten Faserbandeinzugswalze 10 sowie einem Teil des Faserleitkanales 11 auf. Die Auflösewalze 9 ist vorzugsweise durch einen Tangentialriemen 12 angetrieben. Der Antrieb der Faserbandeinzugswalze 10 erfolgt entweder über eine maschinenlange Antriebswelle oder über einen elektrischen Einzelantrieb 15.

Des weiteren befinden sich im Deckelelement 7 unterhalb der Auflösewalze 9 eine Schmutzkammer 13, die über eine Schmutzabsaugung 14 entsorgt wird.

Das Deckelelement 7 weist eine Ringnut 32 zum Einlegen eines Lippendichtelementes 17 sowie eine in Richtung Rotorgehäuse offene Aufnahme 33 mit konischen Anlageflächen 34 auf. In dieser Aufnahme 33 ist ein Deckelfortsatz 18 mittels Schraubenbolzen 21 festgelegt, die entsprechende Durchgangsbohrungen im Deckelelement 7 durchgreifend, in Befestigungsbohrungen 30 des Deckelfortsatzes 18 fassen. Die exakte Lagefixierung des Deckelfortsatzes 18 innerhalb der Aufnahme 33, inbesondere die winkelgenaue Ausrichtung des Deckelfortsatzes, erfolgt über einen Zylinderstift 26 der, in eine Paßbohrung 35 des Deckelelementes 7 eingelassen, in eine entsprechende Paßbohrung 25 auf der Rückseite 36 des Deckelfortsatzes 18 greift. Im eingebauten Zustand liegt der mittels des Zylinderstiftes 26 winkelgenau ausgerichtete Deckelfortsatz 18 mit seiner konischen Anlagefläche 31 an der entsprechend geformten Anlagefläche 34 der Aufnahme 33 und wird dabei über die Befestigungsbolzen 21 mit einer in axialer Richtung wirkenden Haltekraft beaufschlagt.

Der Deckelfortsatz 18 weist weiter eine zentrale Durchgangsbohrung 24 zur Aufnahme einer Fadenabzugsdüse 19 auf. In diese Durchgangsbohrung 24 mündet unter einem Winkel eine Gewindebohrung 27. In Verlängerung dieser Gewindebohrung 27 ist im Deckelelement 7 eine nicht dargestellte Anschlußbohrung oder Montageöffnung vorgesehen, die den Zugriff eines Werkzeuges auf einen in der Gewindebohrung 27 angeordneten Gewindestift 28 ermöglicht. Da der Gewindestift 28, der die Fadenabzugsdüse 19 in der Durchgangsbohrung 24 fixiert, von außen zugänglich ist, kann die Fadenabzugsdüse 19 auch gewechselt werden, während der Deckelfortsatz 18 im Deckelelement 7 eingebaut ist.

Wie insbesondere anhand der Fig. 3 bis 5 ersichtlich, sind sowohl die Gewindebohrung 27 als auch der Faserleitkanalabschnitt 37 orthogonal oder nahezu orthogonal in die konische Anlagefläche 31 des Deckelfortsatzes 18 eingelassen.

Die erfindungsgemäße Ausbildung des Deckelelementes insbesondere die Verwendung geneigt angeordneter Anlageflächen und axial wirkender Befestigungsmittel, stellt in Verbindung mit der Anordnung eines entsprechenden Paßmittels eine weitere Verbesserung der bislang bekannten Rotorgehäuseabdeckungen dar. Der Erfindungsgegenstand bietet dabei sowohl Vorteile bezüglich einer kostengünstigen Fertigung als auch hinsichtlich seiner Funktionssicherheit.

## Patentansprüche

1. Offenend-Spinnvorrichtung (1) mit einem besaugten, nach vorne offenen Rotorgehäuse (2), einem innerhalb des Rotorgehäuses (2) mit hoher Drehzahl umlaufenden Spinnrotor (3) sowie einem Deckelelement (7) zum Verschließen des Rotorgehäuses (2), wobei in einer Aufnahme (33) des Deckelelementes (7), lösbar und lagegenau fixierbar, ein den Mündungsbereich (22) eines Faserleitkanales (11) und eine Faserabzugdüse (19) aufweisender, auswechselbarer Deckelfortsatz (18) angeordnet ist,
dadurch gekennzeichnet,
- daß der Deckelfortsatz (18) im Bereich des Faserleitkanalüberganges vom Deckelelement (7) zum Deckelfortsatz (18) eine konische, mit einer entsprechenden Anlagefläche (34) des Deckelelementes (7) korrespondierende Anlagefläche (31) aufweist,
- daß der Faserleitkanalabschnitt (37) orthogonal oder nahezu orthogonal in die konische Anlagefläche (31) des Deckelfortsatzes (18) eingelassen ist und
- daß die Anlageflächen (31, 34) durch in Einbaurichtung R wirkende Befestigungsmittel (21) in eine luftdichte Anlage bringbar sind.

2. Offenend-Spinnvorrichtung nach Anspruch 1, dadurch gekennzeichnet, daß die Lagefixierung des Deckelfortsatzes (18) innerhalb der Aufnahme (33), inbesondere die winkelgenaue Ausrichtung des Deckelelementes (18), mittels eines Zylinderstiftes (26) erfolgt, der in einer Paßbohrung (35) des Deckelelementes (7) angeordnet, in eine auf der Rückseite (36) des Deckelfortsatzes (18) angeordnete Paßbohrung (25) faßt.

3. Deckelelement nach Anspruch 1 und 2, dadurch gekennzeichnet, daß der Deckelfortsatz (18) als rotationssymmetrisches Bauteil ausgebildet ist, das mit einer rückwärtigen, konisch ausgebildeten Anlagefläche (31) auswechselbar an einer entsprechend geformten Anlagefläche (34) der Aufnahme (33) festlegbar und dabei durch ein Paßmittel (26) lagegenau fixierbar ist.

4. Deckelelement nach Anspruch 1 und 2, dadurch gekennzeichnet, daß der Deckelfortsatz (18) als pyramidenstupfartiges Bauteil ausgebildet ist, das mit rückwärtigen, eben ausgebildeten Anlageflächen (31) auswechselbar an entsprechend geformten Anlageflächen (34) der Aufnahme (33) festlegbar ist.

5. Deckelelement nach Anspruch 1, dadurch gekennzeichnet, daß der Deckelfortsatz (18) auf seiner Rückseite (36) wenigstens eine Gewindebohrung (30) für den Eingriff eines Schraubenbolzens (21) aufweist.

6. Deckelelement nach einem oder mehreren der vorherigen Ansprüche, dadurch gekennzeichnet daß der Deckelfortsatz (18) eine zentrale Durchgangsbohrung (24) für die Aufnahme einer Fadenabzugsdüse (19) sowie eine winkelig zur Durchgangsbohrung (24) angeordnete Gewindebohrung (27) für eine Befestigungsschraube (28) aufweist.

7. Deckelelement nach Anspruch 6, dadurch gekennzeichnet, daß die Gewindebohrung (27) orthogonal zur Mantellinie der konischen Anlagefläche (31) angeordnet ist.

8. Deckelelement nach Anspruch 6 und 7, dadurch gekennzeichnet daß ein in der Gewindebohrung (27) angeordneter, die Fadenabzugsdüse (19) arretierender Gewindestift (28) über eine Montageöffnung im Deckelelement (7) auch bei eingebautem Deckelfortsatz (18) zugängig ist.

## Claims

1. Open-end spinning device (1) with a suctioned rotor housing (2) open towards the front, a spinning rotor (3) turning at high speed inside the rotor housing (2) and a cover element (7) for closing the rotor housing (2), in which in a mount (33) of the cover element (7) a replaceable cover extension (18) is arranged able to be detached and secured precisely with an outlet region (22) of a fibre guiding channel (11) and a yarn draw-off nozzle (19)
characterised in that
- the cover extension (18) in the region of the fibre guiding channel transition from the cover element (7) to the cover extension (18) has a conical bearing surface (31) conforming with a corresponding bearing surface (34) of the cover element (7),
- the fibre guiding channel section (37) is inserted othogonally or almost orthogonally into the conical bearing surface (31) of the cover extension (18) and
- the bearing surfaces (31, 34) can be brought into an airtight position by securing means (21) acting in installation direction R.

2. Open-end spinning device according to claim 1, characterised in that the fixing into position of the cover extension (18) inside the mount (33), in particular the angularly precise alignment of the cover element (18) is performed by means of a cylindrical pin (26), which is arranged in a fitting bore (35) of the cover element (7) and engages in a fitting bore (25) at the rear (36) of the cover extension (18).

3. Cover element according to claim 1 and 2, characterised in that the cover extension (18) is designed as a rotationally symmetrical component, which can be secured replaceably with a backward conically designed bearing surface (31) onto a correspondingly shaped bearing surface (34) of the mount (33) and can be fixed into position precisely by a fitting means (26).

4. Cover element according to claim 1 and 2, characterised in that the cover extension (18) is designed as a truncated pyramid-like component which can be secured replaceably with backward even bearing surfaces (31) onto correspondingly formed bearing surfaces (34) of the mount (33)

5. Cover element according to claim 1, characterised in that the cover extension (18) on its rear side (36) has at least one threaded bore (30) for the engagement of a screw (21).

6. Cover element according to one or several of the preceding claims, characterised in that the cover extension (18) has a central through bore (24) for receiving a yarn draw-off nozzle (19) and a threaded bore (27) for a securing screw (28) arranged at an angle relative to the through bore (24)

7. Cover element according to claim 6, characterised in that the threaded bore (27) is arranged orthogonally relative to the external line of the conical bearing surface (31).

8. Cover element according to claim 6 and 7, characterised in that a threaded pin (28) arranged in the threaded bore (27) locking the yarn draw-off nozzle (19) is accessible via an assembly opening in the cover element (7) even with a fitted cover extension (18).

## Revendications

1. Dispositif de filage à fibres libérées (1), comprenant un carter de turbine (2) qui est soumis à une aspiration et qui est ouvert vers l'avant, une turbine de filage (3) qui tourne à une vitesse de rotation élevée à l'intérieur du carter de turbine (2) et un élément formant couvercle (7) pour fermer le carter de turbine (2), cependant qu'un prolongement de couvercle interchangeable (18) qui comporte la région de l'embouchure (22) d'un canal de guidage des fibres (11) et une buse d'évacuation des fibres (19) est disposé dans un évidement (33) de l'élément formant couvercle (7) d'une manière amovible et en pouvant être fixé dans une position précise, caractérisé par le fait :
- que le prolongement (18) du couvercle présente, dans la région où le canal de guidage des fibres passe de l'élément formant couvercle (7) au prolongement (18) du couvercle, une surface d'appui conique (31) qui correspond à une surface d'appui correspondante (34) de l'élément formant couvercle (7),
- que la partie (37) du canal de guidage des fibres est introduite perpendiculairement ou presque perpendiculairement dans la surface d'appui (31) du prolongement (18) du couvercle, et :
- que les surfaces d'appui (31, 34) peuvent être amenées à s'appuyer l'une sur l'autre d'une manière étanche à l'air grâce à des moyens de fixation (21) qui agissent dans la direction (R) du montage.

2. Dispositif de filage à fibres libérées selon la revendication 1, caractérisé par le fait que la fixation en position du prolongement (18) du couvercle à l'intérieur du logement (33), et en particulier l'alignement angulaire précis du prolongement (18) du couvercle, ont lieu au moyen d'une tige cylindrique (26) qui est disposée dans un perçage ajusté (35) de l'élément formant couvercle (7) et qui est insérée dans un perçage ajusté (25) disposé sur le côté arrière (36) du prolongement (18) du couvercle.

3. Dispositif de filage à fibres libérées selon la revendication 1 ou 2, caractérisé par le fait que le prolongement (18) du couvercle est réalisé sous la forme d'un élément constitutif symétrique de révolution qui peut être fixé d'une manière interchangeable sur une surface d'appui formée d'une manière correspondante (34) du logement (33) par une surface d'appui arrière conique (31) en pouvant être fixé dans une position précise par un moyen d'ajustement (26).

4. Dispositif de filage à fibres libérées selon la revendication 1 ou 2, caractérisé par le fait que le prolongement (18) du couvercle est réalisé sous la forme d'un élément constitutif en tronc de pyramide qui peut être fixé d'une manière interchangeable sur des surfaces d'appui formées d'une manière correspondante (34) du logement (33) par des surfaces d'appui arrière planes (31).

5. Dispositif de filage à fibres libérées selon la revendication 1, caractérisé par le fait que le prolongement (18) du couvercle présente sur son côté arrière (36) au moins un perçage fileté (30) qui est destiné à la venue en prise d'un boulon (21).

6. Dispositif de filage à fibres libérées selon une ou plusieurs des revendications précédentes, caractérisé par le fait que le prolongement (18) du couvercle présente un passage central (24) destiné à recevoir une buse d'évacuation du fil (19), ainsi qu'un perçage fileté (27) qui forme un angle avec le passage (24) et qui est destiné à une vis de fixation (28).

7. Dispositif de filage à fibres libérées selon la revendication 6, caractérisé par le fait que le perçage fileté (27) est disposé perpendiculairement à la génératrice de la surface d'appui conique (31).

8. Dispositif de filage à fibres libérées selon la revendication 6 ou 7, caractérisé par le fait qu'une tige filetée (28) qui est disposée dans le perçage fileté (27) et qui bloque la buse d'évacuation du fil (19) est accessible par une ouverture de montage ménagée dans l'élément formant couvercle (7), même lorsque le prolongement (18) du couvercle est monté.
